# EUROPÄISCHE PATENTSCHRIFT

(11) **EP 3 286 412 B1**
(45) Veröffentlichungstag und Bekanntmachung des Hinweises auf die Patenterteilung: **03.04.2019**
(21) Anmeldenummer: 16722795.8
(22) Anmeldetag: 19.04.2016
(51) Int. Cl.: F01K 3/00, F01K 3/06, F01K 25/00

(54) **ENERGIESPEICHERVORRICHTUNG SOWIE VERFAHREN ZUR SPEICHERUNG VON ENERGIE**
ENERGY STORAGE DEVICE AND THERMAL ENERGY STORAGE METHOD
DISPOSITIF DE STOCKAGE D'ÉNERGIE ET PROCÉDÉ DE STOCKAGE D'ÉNERGIE THERMIQUE

(30) Priorität: 24.04.2015 EP 15165025
(43) Veröffentlichungstag der Anmeldung: 28.02.2018
(73) Patentinhaber: Ortmann, Peter, 8200 Schaffhausen (CH); Graf, Werner, 8200 Schaffhausen (CH)
(72) Erfinder: Ortmann, Peter, 8200 Schaffhausen (CH); Graf, Werner, 8200 Schaffhausen (CH)
(74) Vertreter: Dr. Graf & Partner AG
(86) Internationale Anmeldenummer: PCT/EP2016/058654
(87) Internationale Veröffentlichungsnummer: WO 2016/169928

(56) Entgegenhaltungen:
- EP-A2- 2 220 343
- DE-A1-102011 088 380
- DE-A1-102013 217 607

## Beschreibung

Die Erfindung betrifft eine Energiespeichervorrichtung zur Speicherung von Energie. Die Erfindung betrifft zudem ein Verfahren zur Speicherung von Energie.

### Stand der Technik

Erneuerbare Energiequellen wie Windenergie oder Sonnenenergie werden zunehmend zur Energiegewinnung verwendet. Um eine nachhaltige und stabile Energieversorgung basierend auf erneuerbaren Energiequellen zu gewährleisten ist es erforderlich gewonnene Energie zu speichern und zeitversetzt wieder abzugeben. Hierzu sind kostengünstige Energiespeichervorrichtungen erforderlich, welche Überschussenergie zwischenspeichern und zeitverzögert wieder abgeben können.

Das Dokument EP2147193B1 offenbart einerseits eine Vorrichtung sowie ein Verfahren zur Speicherung von thermischer Energie. Das Dokument offenbart zudem eine Vorrichtung zur Speicherung und zur zeitversetzten Abgabe von elektrischer Energie. Dabei wird zum Laden des Energiespeichers elektrische Energie in Wärme umgewandelt und als thermische Energie gespeichert. Beim Entladen wird die thermische Energie wieder in elektrische Energie umgesetzt und danach abgegeben. Diese Vorrichtung, beziehungsweise dieses Verfahren, weisen die Nachteile auf, dass zu deren Betrieb zwei separate Energiespeicher, ein Wärmespeicher sowie ein Kältespeicher, erforderlich sind, die zudem noch mit sehr hoher Temperatur von bis zu 2000 °C beziehungsweise sehr tiefer Temperatur von bis zu - 80°C betrieben werden müssen, was zur Folge hat, dass die Erstellung, der Betrieb sowie der Unterhalt der Vorrichtung, umfassend nebst dem Wärme- beziehungsweise Kältespeicher zudem noch Verdichter, Wärmetauscher usw., sehr aufwendig und teuer ist. Die erforderlichen Verdichter sind zudem relativ gross und deren Leistungsdichte gering.

Das Dokument DE 10 2011 088380 A1 offenbart eine Energiespeichervorrichtung zur Speicherung saisonal anfallender elektrischer Überschussenergie. Die Energiespeicherung erfolgt sehr langfristig. Die Ausspeicherung der gespeicherten Energie erfolgt über einen Dampfkreislauf. Diese Vorrichtung ist bezüglich Wirkungsrad und bezüglich Kosten nachteilig.

### Darstellung der Erfindung

Aufgabe der vorliegenden Erfindung ist es somit, eine wirtschaftlich vorteilhaftere Energiespeichervorrichtung beziehungsweise ein wirtschaftlich vorteilhafteres Verfahren zur Energiespeicherung zu bilden.

Aufgabe der vorliegenden Erfindung ist es zudem insbesondere eine wirtschaftlich vorteilhaftere Vorrichtung beziehungsweise ein wirtschaftlich vorteilhafteres Verfahren zur Speicherung und Wiedergewinnung von elektrischer Energie zu bilden.

Diese Aufgabe wird gelöst mit einer Vorrichtung aufweisend die Merkmale von Anspruch 1. Die abhängigen Ansprüche 2 bis 10 betreffen weitere, vorteilhafte Ausgestaltungen. Die Aufgabe wird weiter gelöst mit einem Verfahren aufweisend die Merkmale von Anspruch 11. Die abhängigen Ansprüche 12 bis 14 betreffen weitere, vorteilhafte Verfahrensschritte.

Die Aufgabe wird insbesondere gelöst mit einer Energiespeichervorrichtung zur Speicherung von Energie, umfassend:
- einen Hochtemperaturregenerator enthaltend ein festes, insbesondere poröses Speichermaterial sowie ein Arbeitsgas als Wärmeträgermedium, um zwischen dem Speichermaterial und dem durchströmenden Arbeitsgas Wärme auszutauschen,
- einen geschlossenen Ladekreislauf für das Arbeitsgas, umfassend einen ersten Verdichter, einen ersten Expander, einen ersten Rekuperator mit einem ersten und einem zweiten Wärmetauschkanal, den Hochtemperaturregenerator sowie einen Vorwärmer, wobei der erste Verdichter mit dem ersten Expander mittels einer Welle gekoppelt ist, und wobei der Ladekreislauf derart ausgebildet ist, dass ausgehend vom Hochtemperaturregenerator zumindest der erster Wärmetauschkanal des Rekuperators, der erste Expander, der Vorwärmer, der zweite Wärmetauschkanal des Rekuperators, der erste Verdichter und danach der Hochtemperaturgenerator unter Ausbildung eines geschlossenen Kreislaufs Fluid leitend miteinander verbunden sind,
- einen geschlossenen Entladekreislauf für das Arbeitsgas, sowie umfassend
- ein Schaltmittel welches den Hochtemperaturregenerator derart ansteuerbar entweder mit dem Ladekreislauf oder dem Entladekreislauf Fluid leitend verbindet, sodass der Hochtemperaturregenerator entweder ein Teil des Ladekreislaufs oder ein Teil des Endladekreislaufs bildet, und dass der Ladekreislauf, der Entladekreislauf und der Hochtemperaturregenerator dasselbe Arbeitsgas aufweisen, sodass das Arbeitsgas sowohl im Ladekreislauf als auch im Entladekreislauf vorzugsweise in direkten Kontakt mit dem Speichermaterial kommt.

Die Aufgabe wird weiter insbesondere gelöst mit Verfahren zur Speicherung thermischer Energie in einer Energiespeichervorrichtung umfassend einen Hochtemperaturregenerator enthaltend ein festes Speichermaterial, indem in einem geschlossenen Ladekreislauf ein Arbeitsgas als Wärmeträgermedium zirkuliert wird, wobei das Arbeitsgas mit dem Speichermaterial Wärme austauscht, und wobei das Arbeitsgas nach dem Hochtemperaturregenerator in einem ersten Rekuperator gekühlt wird, anschliessend in einem ersten Expander entspannt wird, anschliessend in einem ersten Vorwärmer vorgewärmt wird, anschliessend im ersten Rekuperator erwärmt wird, anschliessend in einem Verdichter verdichtet und erhitzt wird, und das derart erhitzte Arbeitsgas dem Hochtemperaturregenerator zugeführt wird, und wobei dem Hochtemperaturregenerator über einen geschlossenen Entladekreislauf Wärmeenergie entnommen wird, wobei der Hochtemperaturregenerator entweder ein Teil des Ladekreislaufs oder ein Teil des Entladekreislaufs bildet, indem der Hochtemperaturregenerator Fluid leitend entweder in den Ladekreislauf oder in den Entladekreislauf geschaltet wird, sodass einen geschlossenen Kreislauf ausbildet wird, in welchem das Arbeitsgas zirkuliert. Im Ladekreislauf, im Entladekreislauf sowie im Hochtemperaturregenerator befindet sich dasselbe Arbeitsgas. Das Speichermaterial wird sowohl im Ladekreislauf als auch im Entladekreislauf vorzugsweise direkt vom Arbeitsgas umströmt und gelangt somit in direkten Kontakt mit dem Arbeitsgas.

Die erfindungsgemässe Energiespeichervorrichtung umfasst einen Hochtemperaturregenerator enthaltend ein festes Speichermaterial sowie ein Arbeitsgas als Wärmeträgermedium, um über das entlang dem Speichermaterial durchströmende Arbeitsgas Wärme zwischen dem Arbeitsgas und dem Speichermaterial auszutauschen.

Bei Wärmetauschern wird unter anderem zwischen einem Rekuperator und einem Regenerator unterschieden. Bei einem Rekuperator werden zwei Fluide in gegenseitig getrennten Räumen geleitet, wobei zwischen den Räumen eine Wärmeübertragung stattfindet. So sind in einem Rekuperator zwei Fluide beispielsweise mittels einer Trennwand vollständig getrennt, wobei über die gemeinsame Trennwand Wärmeenergie zwischen den beiden Fluiden übertragen wird. Ein Regenerator ist ein Wärmetauscher bei dem die Wärme während des Austauschvorgangs in einem Medium zwischengespeichert wird. Bei einem Regenerator wird das Speichermaterial in einer möglichen Ausgestaltung direkt von Arbeitsgas umströmt. Beim Laden des Regenerators wird die vom Arbeitsgas zugeführte Wärmeenergie an das Speichermaterial abgegeben und im Speichermaterial gespeichert. Beim Entladen des Regenerators wird dem Speichermaterial durch das Arbeitsgas Wärmeenergie entzogen, das Speichermaterial abgekühlt, und die vom Arbeitsgas entzogene Wärmeenergie einem nachfolgenden Prozess zugeführt. Beim Regenerator tritt das Arbeitsgas vorteilhafterweise sowohl beim Laden als auch beim Entladen in direkten Kontakt mit dem Speichermaterial.

Die erfindungsgemässe Energiespeichervorrichtung weist den Vorteil auf, dass nur noch ein Energiespeicher, und gegebenenfalls noch ein Warmwasserspeicher erforderlich ist. Die erfindungsgemässe Energiespeichervorrichtung umfasst nebst dem Hochtemperatur-Regenerator zudem einen Ladekreislauf, einen Entladekreislauf, sowie Schaltmittel um zum Laden den Ladekreislauf oder zum Entladen den Entladekreislauf mit dem Hochtemperaturregenerator zu verbinden. Als Speichermaterial im Hochtemperatur-Regenerator ist ein festes Material wie beispielsweise poröse feuerfeste Steine, Sand, Kies, Beton, Graphit oder eine Keramik geeignet. Das Speichermaterial kann auf eine Temperatur von vorzugsweise im Bereich zwischen 600-1000 °C und falls erforderlich auch auf bis zu 1500 °C erhitzt werden. Der Ladekreislauf sowie der Entladekreislauf sind als ein geschlossener Kreislauf ausgestaltet. Diese Ausführungsform weist den Vorteil auf, dass das Arbeitsgas auch einen Überdruck aufweisen kann, was die Leistungsdichte der Verdichter und Turbinen entsprechend erhöht. In einer vorteilhaften Ausführungsform wird als Arbeitsgas Argon oder Stickstoff verwendet. Als Arbeitsgase sind jedoch auch andere Gase geeignet. Die erfindungsgemässe Energiespeichervorrichtung weist den Vorteil auf, dass diese eine hohe Energiedichte aufweist, sodass der Hochtemperaturgenerator relativ kompakt ausgestaltet werden kann. Zudem ist der Hochtemperatur-Regenerator kostengünstig herstellbar, da das Speichermaterial sehr günstig und zudem umweltverträglich ist. Die erfindungsgemässe Energiespeichervorrichtung weist zudem den Vorteil auf, dass der Entladekreislauf je nach Bedarf unterschiedlich ausgestaltet werden kann, um beispielweise elektrische Energie zu erzeugen.

In einer besonders vorteilhaften Ausgestaltung umfasst die Energiespeichervorrichtung einen Elektrogenerator, und in einer bevorzugten Ausgestaltung zudem einen Elektromotor, sodass die erfindungsgemässe Energiespeichervorrichtung mit elektrischer Energie geladen werden kann, und beim Entladen auch wieder elektrische Energie abgibt. Eine derartige Energiespeichervorrichtung wird in Englisch auch als "Electricity Energy Storage System by means of Pumped Heat (ESSPH)" bezeichnet.
Die erfindungsgemässe Energiespeichervorrichtung umfassend einen Elektrogenerator sowie einen Elektromotor ist somit in der Lage elektrische Energie in Wärmeenergie zu wandeln, die Wärmeenergie zu speichern, und die gespeicherte Wärmeenergie wieder in elektrische Energie zu wandeln. Die erfindungsgemässe Energiespeichervorrichtung kann somit auch als "thermische Batterie" bezeichnet werden, welche über einen Ladevorgang aufgeladen werden kann und über einen Entladevorgang entladen werden kann, wobei der Ladevorgang mit Hilfe einer Heissgaswärmepumpe erfolgt und der Entladevorgang vorzugsweise mit Hilfe eines Gasturbinenprozesses erfolgt. Zum Verdichten und Entspannen sind insbesondere rotierende Turbomaschinen oder lineare Kolbenmaschinen geeignet.

Die erfindungsgemässe Energiespeichervorrichtung, beziehungsweise die thermische Batterie, kann insofern ähnlich einer Elektrobatterie geladen und entladen werden, als jederzeit auch ein Teilladen oder ein Teilentladen möglich ist. Das der erfindungsgemässen Energiespeichervorrichtung zu Grunde liegende Speicherkonzept erlaubt es durch eine entsprechende Auslegung der Teilkomponenten Leistungen im Bereich zwischen 1 bis 50 MW und Energiemengen im Bereich zwischen 1 bis 250 MWh zu speichern und zeitverzögert wieder abzugeben. In einer besonders vorteilhaften Ausgestaltung sind der Elektrogenerator und der Elektromotor als eine einzige Maschine in Form eines Motorgenerators ausgestaltet. Die erfindungsgemässe Energiespeichervorrichtung ist hervorragend geeignet um elektrische Energie zeitlich zu schieben, beispielsweise um in einem elektrischen Netz tagsüber anfallende Sonnenenergie zu speichern und diese nachts wieder abzugeben. Die erfindungsgemässe Energiespeichervorrichtung ist zudem hervorragend zur Stabilisierung des elektrischen Netzes geeignet, insbesondere zur Frequenzstabilisierung, sofern die Verdichter und Expander der Energiespeichervorrichtung als rotierende Maschinen ausgestaltet sind. In einer vorteilhaften Betriebsweise wird die Energiespeichervorrichtung mit konstanter Drehzahl betrieben und ist mit dem elektrischen Netz verbunden.

Nachfolgend wird die Erfindung an Hand von Ausführungsbeispielen im Detail beschrieben.

### Kurze Beschreibung der Zeichnungen

Die zur Erläuterung der Ausführungsbeispiele verwendeten Zeichnungen zeigen:
Fig. 1 ein erstes Ausführungsbeispiel einer Energiespeichervorrichtung umfassend einen Ladekreislauf und einen Entladekreislauf;
Fig. 2 den Ladekreislauf gemäss Figur 1 im Detail;
Fig. 3 den Entladekreislauf gemäss Figur 1 im Detail;
Fig. 4 ein zweites Ausführungsbeispiel einer Energiespeichervorrichtung;
Fig. 5 eine Detailansicht eines Verdichters im Entladekreislauf mit Verdichterzwischenkühlung und einer gemeinsamen Welle;
Fig. 6 eine Detailansicht eines Entladekreislaufs mit Verdichternachkühlung;
Fig. 7 eine Detailansicht eines Entladekreislaufs mit Verdichtervorkühlung;
Fig. 8 eine Detailansicht eines Verdichters im Entladekreislauf mit Verdichterzwischenkühlung und zwei Wellen;
Fig. 9 ein drittes Ausführungsbeispiel einer Energiespeichervorrichtung;
Fig. 10 ein viertes Ausführungsbeispiel einer Energiespeichervorrichtung;
Fig. 11a-11i unterschiedlich ausgestaltete Komponenten von Wärmepumpen.

Grundsätzlich sind in den Zeichnungen gleiche Teile mit gleichen Bezugszeichen versehen.

### Wege zur Ausführung der Erfindung

Fig. 1 zeigt eine Energiespeichervorrichtung 1 zur Speicherung thermischer Energie, umfassend einen Ladekreislauf 100 mit Leitungen 101, einen Entladekreislauf 200 mit Leitungen 201, einen Hochtemperaturregenerator 120 sowie Schaltmittel 400, 401 wobei die Schaltmittel 400, 401 derart mit den Leitungen 101, 201 verbunden sind, dass der Hochtemperaturregenerator 120 Fluid leitend entweder mit dem Ladekreislauf 100 oder mit dem Entladekreislauf 200 verbunden werden kann, sodass der Hochtemperaturregenerator 120 ein Teil des Ladekreislauf 100 bzw. ein Teil des Entladekreislaufs 200 bildet. Eine Regelungsvorrichtung 500 ist signalleitend mit den Schaltmitteln 400, 401 und weiteren, nicht im Detail dargestellten Sensoren und Aktuatoren verbunden, um die Energiespeichervorrichtung 1 anzusteuern. Die Figuren 2 und 3 zeigen den in Figur 1 dargestellten Ladekreis 100 bzw. Entladekreis 200 im Detail. Der Hochtemperaturregenerator 120 enthält ein festes Speichermaterial sowie ein Arbeitsgas A als Wärmeträgermedium, um zwischen dem Speichermaterial und dem durchströmenden Arbeitsgas A Wärme auszutauschen. Als festes Speichermaterial für den Hochtemperaturregenerator sind beispielsweise poröse feuerfeste Materialien, Sand, Kies, Gestein, Beton, Graphit oder auch eine Keramik wie Siliziumkarbid geeignet. Der Hochtemperaturregenerator 120 umfasst eine Aussenhülle 120a sowie einen Innenraum, wobei im Innenraum das feste Speichermaterial derart angeordnet und/oder ausgestaltet ist, dass das Speichermaterial zum Wärmeaustausch vom Arbeitsgas A durchströmt oder umströmt werden kann. Der Hochtemperaturregenerator 120 umfasst, wie aus Figur 2 ersichtlich, zudem zumindest eine Eintrittsöffnung 120b sowie zumindest eine Austrittsöffnung 120c um das in den Leitungen 101 bzw. 201 strömende Arbeitsgas A dem Innenraum des Hochtemperaturregenerators zu- bzw. abzuführen, sodass das im Ladekreislauf 100 oder im Entladekreislauf 200 zirkulierende Arbeitsgas A in direkten Kontakt mit dem festen Speichermaterial gelangt. Figur 1 zeigt einen in vertikaler Richtung verlaufenden bzw. angeordneten Hochtemperaturregenerator 120, wobei das Arbeitsgas A beim Laden von oben nach unten strömt und beim Entladen von unten nach oben strömt.

Figur 2 zeigt den in Figur 1 dargestellten geschlossenen Ladekreislauf 100 im Detail. Der geschlossene Ladekreislauf 100 für das Arbeitsgas A umfasst einen ersten Verdichter 110, einen ersten Expander 140, einen ersten Rekuperator 130 mit einem ersten und einem zweiten Wärmetauschkanal 130a, 130b, den Hochtemperaturregenerator 120 sowie einen Vorwärmer 151, wobei der erste Verdichter 110 über eine gemeinsame Welle 114 mit dem ersten Expander 140 gekoppelt ist. Die als Ventile ausgestalteten Schaltmittel 400 sind auf Durchfluss geschaltet und die in Figur 2 nicht dargestellten Schaltmittel 401 sind gesperrt, sodass sich ein geschlossener Ladekreislauf 100 ausbildet, in welchem das Arbeitsgas A in Strömungsrichtung A1 bzw. in Ladeströmungsrichtung A1 strömt. Als Arbeitsgas A wird vorzugsweise Argon oder Stickstoff verwendet. Das Arbeitsgas A wird vorteilhafterweise unter einem Überdruck gehalten, um die Leistungsdichte des Verdichters 110 und der Turbine 140 zu erhöhen und den Wärmeübergang in den kalorischen Apparaten zu verbessern. Der Druck liegt vorzugsweise in einem Bereich von 1 bis 20 bar. Ausgehend vom Hochtemperaturregenerator 120 wird das Arbeitsgas A nacheinander folgend zumindest dem ersten Wärmetauschkanal 130a des Rekuperators 130, dem ersten Expander 140, dem Vorwärmer 151, dem zweiten Wärmetauschkanal 130b des Rekuperators 130, dem ersten Verdichter 110 und danach wiederum dem Hochtemperatur-Regenerator 120 zugeführt, unter Ausbildung eines geschlossenen, Fluid leitenden Kreislaufs. Der erste Verdichter 110, der erste Expander 140, der erste Rekuperator 130 sowie der Vorwärmer 151 bilden eine Wärmepumpe. Das vom Vorwärmer 151 und dem Rekuperator 130 vorgewärmte Arbeitsgas A wird als Eingangsgas dem ersten Verdichter 110 zugeführt, darin verdichtet, und erfährt dadurch eine Temperatur- und Druckerhöhung. Das verdichtete Arbeitsgas A wird dem Hochtemperaturgenerator 120 zugeführt, darin abgekühlt, nachfolgend im Rekuperator 130 weiter abgekühlt, und anschliessend im ersten Expander 140 entspannt, um anschliessend im Vorwärmer 151 und im Rekuperator 130 wieder vorgewärmt zu werden. Der erste Expander 140 und der Verdichter 110 sind auf derselben Welle 114 angeordnet, sodass der erste Expander 140 das Antreiben des ersten Verdichters 110 unterstützt. Die Welle 114 wird von einer nicht dargestellten Antriebsvorrichtung angetrieben, beispielsweise einem Elektromotor, einer Turbine, oder allgemein einer Kraftmaschine.

Um die im Hochtemperaturregenerator 120 gespeicherte Wärmeenergie wieder zu entladen ist ein Entladekreislauf 200 erforderlich. Dieser Entladekreislauf 200 kann auf unterschiedliche Weise ausgestaltet sein, je nach dem Bedarf, für welchen die gespeicherte Wärmeenergie benötigt wird. Figur 3 zeigt den in Figur 1 dargestellten geschlossenen Entladekreislauf 200, welcher als Gasturbinenprozess ausgestaltet ist, im Detail. Als Arbeitsgas A wird dasselbe Gas wie im Ladekreislauf 100 verwendet, vorzugsweise Argon oder Stickstoff. Der geschlossene Entladekreislauf 200 für das Arbeitsgas A umfasst einen zweiten Verdichter 210, einen zweiten Expander 250, einen zweiten Rekuperator 230 mit einem ersten und einem zweiten Wärmetauschkanal 230a, 230b, den Hochtemperaturregenerator 120 sowie einen ersten Kühler 270, wobei der zweite Verdichter 210 über die Welle 214 mit dem zweiten Expander 250 gekoppelt ist. Die als Ventile ausgestalteten Schaltmittel 401 sind auf Durchfluss geschaltet und die in Figur 3 nicht dargestellten Schaltmittel 400 sind gesperrt, sodass sich ein geschlossener Entladekreislauf 200 ausbildet, in welchem das Arbeitsgas A in Strömungsrichtung A2 bzw. in Entladeströmungsrichtung A2 strömt. Der Entladekreislauf 200 ist derart ausgebildet, dass ausgehend vom Hochtemperaturregenerator 120 nacheinander folgend zumindest der zweite Expander 250, der erster Wärmetauschkanal 230a des zweiten Rekuperators 230, der erste Kühler 270, der zweite Verdichter 210, der zweite Wärmetauschkanal 230b des Rekuperators 230, und danach der Hochtemperatur-Regenerator 120 unter Ausbildung des geschlossenen Kreislaufs Fluid leitend miteinander verbunden sind, wobei das Arbeitsgas A im Entladekreislauf 200 in Strömungsrichtung A2 bzw. in Entladeströmungsrichtung A2 strömt.
Wie in Figur 3 dargestellt wird im ersten Kühler 270 vorzugsweise auf Umgebungstemperatur U gekühlt. Wie aus den Figuren 2 und 3 ersichtlich fliesst im Hochtemperaturregenerator 120 die Entladeströmungsrichtung A2 in entgegengesetzter Richtung zur Ladeströmungsrichtung A1. Das aus dem Hochtemperaturregenerator 120 ausströmende Arbeitsgas A wird über den zweiten Expander 250 entspannt und dadurch gekühlt, und wird danach im zweiten Rekuperator 230 und im ersten Kühler 270 weiter gekühlt, bevor das Arbeitsgas A im zweiten Verdichter 210 komprimiert wird und anschliessend im zweiten Rekuperator 230 vorgewärmt wird, um danach wieder in den Hochtemperaturregenerator 120 einzuströmen. Der zweite Verdichter 210 und der zweite Expander 250 sind auf derselben Welle 214 angeordnet, sodass der zweite Expander 250 den zweiten Verdichter 210 antreibt. Der Welle 214 wird von einer nicht dargestellten Anordnung Energie entnommen, wobei beispielsweise ein Generator oder eine Arbeitsmaschine mit der Welle 214 verbunden sein kann.

Figur 4 zeigt eine besonders vorteilhafte Ausgestaltung einer Energiespeichervorrichtung 1. Im Unterschied zu der in den Figuren 1 bis 3 dargestellten Energiespeichervorrichtung 1 mit zwei separaten Rekuperatoren 130 weist die in Figur 4 dargestellte Energiespeichervorrichtung 1 einen einzigen, gemeinsamen Rekuperator 130 auf. Das Arbeitsgas A wird mit Hilfe von Schaltmitteln 400, 401 wie Ventilen derart schaltbar geleitet, dass ein Ladekreislauf 100 beziehungsweise ein Entladekreislauf 200 entsteht, ähnlich dem in Figur 2 bzw. 3 dargestellten Ladekreislauf 100 bez. Entladekreislauf 200, mit Ausnahme, dass nur ein einziger, gemeinsamer Rekuperator 130 vorhanden ist.

In einer weiteren, besonders vorteilhaften Ausgestaltung umfasst die Energiespeichervorrichtung 1 nebst dem Ladekreislauf 100 und dem Entladekreislauf 200 zudem noch ein Vorwärmesystem 150 für ein zirkulierendes Vorwärmfluid V. Das Vorwärmesystem 150 umfasst insbesondere einen ersten Fluidspeicher 152, in welchem ein erwärmtes Vorwärmfluid V1 gespeichert wird, einen zweiten Fluidspeicher 222, in welchem ein abgekühltes Vorwärmfluid V2 gespeichert wird, sowie Fluidleitungen 155, 224 und gegebenenfalls Fördermittel 153, 223 um das Vorwärmfluid V im Vorwärmesystem 150 zu zirkulieren und insbesondere dem Vorwärmer 151 und dem Kühler 221 zuzuführen. Im dargestellten Ausführungsbeispiel wird das Vorwärmfluid V, ausgehend vom ersten Fluidspeicher 152 das erwärmte Vorwärmfluid V dem Vorwärmer 151 zugeführt, und das danach abgekühlte Vorwärmfluid V dem zweiten Fluidspeicher 222 zugeführt. Das abgekühlte Vorwärmfluid V des zweiten Fluidspeichers 222 wird einem Kühler 221 zugeführt, und das danach erwärmte Vorwärmfluid V dem ersten Fluidspeicher 152 zugeführt. Als Vorwärmfluid V wird vorzugsweise Wasser verwendet, da Wasser bezüglich Wärme eine hohe Speicherdichte aufweist. Der zweite Fluidspeicher 222 könnte als ein Flüssigkeitsbehälter ausgestaltet sein, sodass das Vorwärmesystem 150 einen geschlossenen Kreislauf ausbildet. Der zweite Fluidspeicher 222 könnte auch offen ausgestaltet sein, wobei an Stelle eines Behälters auch ein Gewässer, beispielsweise ein See, geeignet wäre zur Aufnahme des abgekühlten Vorwärmfluides V beziehungsweise zur Bereitstellung von Kühlfluid V.

In einer besonders vorteilhaften Ausgestaltung wird die Energiespeichervorrichtung 1 zur Speicherung von elektrischer Energie und zur zeitlich versetzten Abgabe von elektrischer Energie verwendet. Figur 4 zeigt eine derartige Speichervorrichtung für elektrische Energie umfassend die Energiespeichervorrichtung 1 sowie umfassend einen Elektromotor 170 und einen Generator 290. In einer besonders vorteilhaften Ausgestaltung sind der Elektromotor 170 und der Generator 290 zu einer einzigen Maschine zusammengefasst unter Ausbildung eines sogenannten Motorgenerators. Die in Figur 4 dargestellte Energiespeichervorrichtung 1 ist daher besonders günstig herstellbar, weil nur ein einziger Motorgenerator 170/290, ein einziger Hochtemperaturregenerator 120 und ein einziger Rekuperator 130 erforderlich ist.

Zur Funktionsweise der in Figur 4 dargestellten, besonders vorteilhaften Energiespeichervorrichtung 1 werden nachfolgend noch einige Details erläutert. Der erste Verdichter 110, der erste Expander 140, der erste Rekuperator 130 sowie der Vorwärmer 151 bilden im Ladekreislauf 100 eine Wärmepumpe. Das vorgeheizte Arbeitsgas A wird dem ersten Verdichter 110 zugeführt und darin auf den maximalen Druck beziehungsweise auf die maximale Temperatur im Ladekreislauf 100 gebracht. Das Arbeitsgas A wird danach durch den Hochtemperaturregenerator 120 geleitet, dabei abgekühlt und nachfolgend im Rekuperator 130 nochmals abgekühlt. Das Arbeitsgas A wird danach im ersten Expander 140 entspannt auf den tiefsten Druck im Ladekreislauf 100, wobei die dadurch im ersten Expander 140 freigesetzte Energie zum teilweisen Antrieb des ersten Verdichters 110 genutzt wird. Das Arbeitsgas A fliest danach durch den Vorwärmer 151 und wird dabei vorgewärmt. Der Vorwärmer 151 ist mit dem Vorwärmesystem 150 verbunden und bezieht die Wärmeenergie aus dem ersten Fluidspeicher 152 für das warme Vorwärmfluid, in der dargestellten Ausführungsform als warmes Wasser.

Der Entladekreislauf 200 umfasst einen zweiten Verdichter 210, ausgestaltet als ein zwischengekühlter Gasturbinenverdichter mit einem Kühler 221, und umfasst den Rekuperator 130, den Hochtemperaturregenerator 120, den zweiten Expander 250 und den ersten Kühler 270, der zur Umgebungstemperatur U kühlt. Der Kühler 221 ist über Leitungen 224 mit dem Vorwärmesystem 150 verbunden, wobei kühles Fluid dem Speicher 222 entnommen wird, über das Fördermittel 223 dem Kühler 221 zugeführt wird, und wobei das erwärmte Fluid dem Speicher 152 zugeführt wird.

Figur 5 zeigt schematisch ein Ausführungsbeispiel eines zwischengekühlten zweiten Verdichters 210, umfassend einen Niederdruckteilverdichter 210b, einen Zwischenkühler 221 und einen Hochdruckteilverdichter 210a. Das Arbeitsgas A, welches im ersten Kühler 270 beinahe auf Umgebungstemperatur gekühlt wurde, tritt in den zweiten Verdichter 210, ein und wird weiter verdichtet. Durch den Zwischenkühler 221 wird die erforderliche Kompressionsenergie reduziert, und es wird angenähert eine isotherme Kompression erzielt. Die vom Zwischenkühler 221 abgeführt Wärme wird im ersten Fluidspeicher 152, ein Warmwasserspeicher, gespeichert. Das Arbeitsgas A wird danach dem Rekuperator 130 zugeführt und wird dabei erwärmt. Die maximale Zyklustemperatur wird beim Austritt des Hochtemperatur-Regenerators 120 erreicht. Der zweite Expander 250 treibt über die gemeinsame Welle 214 sowohl den zweiten Verdichter 210 als auch den Generator 290 an. Der in Figur 5 dargestellte zweite Verdichter 210 mit Zwischenkühler 221 weist den Vorteil auf, dass der Entladekreislauf 200 eine hohe Leistungsdichte aufweist. Der Gasturbinenwirkungsgrad kann durch zusätzliche Zwischenkühler 221 noch weiter gesteigert werden, da sich die Kompression dadurch noch weiter einer idealen isotherm Kompression annähert.

Figur 6 zeigt eine weitere Anordnung, bei welcher der zweite Kühler 221 dem zweiten Verdichte 210 nachgeschaltet ist. Figur 7 zeigt eine weitere Anordnung, bei welcher der zweite Kühler 221 dem zweiten Verdichte 210 vorgeschaltet ist. Die beiden, in Figur 6 und 7 dargestellten, an sich auch vorteilhaften Ausführungsformen weisen gegenüber der in Figur 5 dargestellten Ausführung eine geringere Leistungsdichte und Speicherwirkungsgrad auf.

Figur 8 zeigt eine zweiwellige Gasturbinenanordnung. Der zweite Expander 250 umfasst einen Hochdruckexpander 250b sowie einen Niederdruckexpander 250a, wobei der Hochdruckexpander 250a über eine zweite Welle 214b mit dem zweiten Verdichter 210 verbunden ist und diesen als frei laufende Einheit antreibt, und wobei der Niederdruckexpander 250a über eine erste Welle 214a mit dem Generator 290 verbunden ist. Diese Anordnung weist den Vorteil auf, dass zweiwellige Anlagen ein gegenüber einwelligen Anlagen verbessertes Betriebsverhalten in der Teillast besitzen, und dass Standardkomponenten wie Compander, eine Kombination aus Expander und Verdichter, mit ökonomischem Vorteil verwendet werden können.

Figur 9 zeigt ein weiteres Ausführungsbeispiel einer Energiespeichervorrichtung 1, die wiederum einen Ladekreislauf 100, einen Entladekreislauf 200 sowie einen Vorwärmekreislauf 150 umfasst. Die Energiespeichervorrichtung 1 gemäss Figur 9 ist ähnlich ausgestaltet wie die Energiespeichervorrichtung 1 gemäss Figur 4, unterscheidet sich jedoch zumindest bezüglich der nachfolgenden Aspekte:
- Der Vorwärmekreislauf 150 ist als geschlossener Kreislauf ausgestaltet, umfassend einen geschlossenen Behälter 22, wobei als Fluid im geschlosseren Kreislauf vorzugsweise Wasser verwendet wird. Zudem ist im Vorwärmekreislauf 150 ein Wärmetauscher 154 angeordnet, welcher gegenüber der Umgebung U Wärme austauscht. Der Wärmetauscher 154 kann alternativ auch zwischen dem Kaltwasserspeicher 222 und der Fördereinrichtung 223 angeordnet sein. Der Wärmetauscher 154 kann alternativ auch im Kaltwasserspeicher 222 angeordnet sein, um direkt zwischen dem Kaltwasserspeicher 222 und der Umgebung U oder einem weiteren Medium Wärme auszutauschen. Beispielsweise könnte der Kaltwasserspeicher 222 nachts durch den Wärmetauscher 154 gekühlt werden.
- Der Ladekreislauf 100 umfasst in einer vorteilhaften Ausgestaltung eine Zusatzheizung 190, welche zwischen dem ersten Verdichter 110 und dem Hochtemperaturregenerator 120 angeordnet ist. Die Zusatzheizung 190 dient dazu das den ersten Verdichter 110 verlassende, heisse Arbeitsgas A nochmals nachzuerhitzen, beispielsweise von 750 °C auf 1500°C, um dadurch die im Hochtemperaturregenerator 120 gespeicherte Energie zu erhöhen. Die Zusatzheizung 190 könnte beispielsweise eine Elektroheizung 190a enthalten um das durchfliessende Arbeitsgas A zu erhitzen. Abhängig von der durch die Zusatzheizung 190 bewirkten Temperaturerhöhung des Arbeitsgases A kann die im Hochtemperaturregenerator 120 gespeicherte Wärmeenergie um einen beträchtlichen Faktor, erhöht werden, beispielsweise um einen Faktor 2.
- Der Entladekreislauf 200 umfasst einen zusätzlichen Kühler 260, über welchen dem Entladekreislauf 200 Wärme für einen Wärmeprozess 260a entnommen werden kann. Der Wärmeprozess 260a könnte beispielsweise ein lokaler Wärmeverbund zur Beheizung von Häusern sein.

In Figur 9 sind zudem noch Schaltmittel 400, 401 bzw. Ventile dargestellt, welche erforderlich sind um bei der dargestellten Energiespeichervorrichtung 1 zwischen dem Ladevorgang und dem Entladevorgang beziehungsweise zwischen Ladekreislauf 100 und Entladekreislauf 200 umzuschalten.

Die in Figur 9 dargestellte Energiespeichervorrichtung 1 weist unter anderem den Vorteil auf, dass, falls erwünscht, Wärmeenergie auch direkt abgeführt werden kann, und Wärmeenergie zudem auch an unterschiedlichen Stellen und zu unterschiedlich hohen Temperaturen abgeführt werden kann. Wie in Figur 9 dargestellt kann der zweite Fluidspeicher 222 beispielsweise auch als geschlossener Behälter ausgestaltet sein, wobei im Vorwärmekreislauf 150 ein zusätzlicher Wärmetauscher 154 angeordnet ist, welcher Wärme mit der Umgebung austauscht.

Figur 10 zeigt ein weiteres Ausführungsbeispiel einer Energiespeichervorrichtung 1, die wiederum einen Ladekreislauf 100 mit Leitungen 101, einen Entladekreislauf 200 mit Leitungen 201 sowie einen Vorwärmekreislauf 150 umfasst. Der Vorwärmekreislauf 150 ist nicht im Detail dargestellt, ist jedoch gleich ausgestaltet wie in Figur 9 dargestellt. In Figur 10 werden die Kühler 221 und der Vorwärmer 151 somit vom Vorwärmekreislauf 150 gespeist. Der Kühler 270 kühlt gegen Umgebungstemperatur U. Figur 10 zeigt die Energiespeichervorrichtung 1 während des Entladevorgangs, wobei die Leitungen 201 des Entladekreislaufs 200 mit durchgezogenen Linien dargestellt sind, und wobei alle Ventile 401 geöffnet sind und alle Ventile 400 geschlossen sind. Die Leitungen 101 des Ladekreislaufs 100 sind mit gestrichelten Linien dargestellt. Werden alle Ventile 401 geschlossen und Ventile 400 geöffnet so ist die Energiespeichervorrichtung 1 im Ladezustand. Die dargestellte Energiespeichervorrichtung 1 ist als Zweiwellenanlage ausgestaltet und umfasst einen einzigen Turbolader, auch als Compander bezeichnet, welcher den zweiten Verdichter 210, den Hochdruckteil des zweiten Expanders 250b, sowie die zweite Welle 214b umfasst. Abhängig von der Stellung der Ventile 400, 401 wird der Turbolader entweder wie vorhin beschrieben genutzt, oder derart genutzt, dass dieser den ersten Expander 140 und den ersten Verdichter 110b ausbildet, wobei der erste Expander 140 und der erste Verdichter 110b über die zweite Welle 114b miteinander verbunden sind. Durch diese Schaltung kann, im Vergleich zu den bisher dargestellten Ausführungsbeispielen, ein Turbolader eingespart werden. Der Niederdruckteil des Expanders 250a ist über die erste Welle 214a direkt mit dem Generator 290 verbunden. Der Niederdruckteil des ersten Verdichters 110a ist über die erste Welle 114a direkt oder über ein Getriebe mit dem Motor 170 verbunden. Der Verdichter 110a könnte auch über ein Getriebe 172 mit dem Motor 170 verbunden sein, wie in den Figuren 11c oder 11d dargestellt. Ein Vorteil der in Figur 10 dargestellten Energiespeichervorrichtung 1 ist somit, dass diese einen einzigen Turbolader bzw. Compander benötigt, welcher freilaufend ausgestaltet ist. Da der Hochdruckteil des zweiten Expanders 250b des Entladeprozesses 200 grösser als der Hochdruckteil des ersten Expanders 140 des Ladeprozesses 100 ausfallen muss, ist dieser mit einer auf den Volumenstrom des Arbeitsgases A wirksamen Regeleinrichtung auszustatten, um während des Ladebetriebes dem geringeren Eintrittsvolumenstrom des Expanders 140 gerecht zu werden. Diese Energiespeichervorrichtung 1 ist somit besonders kostengünstig herstellbar. Im Gegensatz dazu benötigen die in den Figuren 1, 4 und 9 dargestellten Energiespeichervorrichtungen 1 jeweils zwei Turbolader, so dass sie als zweiwellige Anordnung ausgeführt sind.

Die Figuren 11a bis 11h zeigen unterschiedlich ausgestaltete Komponenten von Wärmepumpen des Ladekreislaufs 100. Figur 11a zeigt eine Anordnung von Motor 170, erstem Verdichter 110 und erstem Expander 140, welche an einer gemeinsamen Welle 114 angeordnet sind. Der erste Verdichter 110 ist als Axial- oder Inline-RadialVerdichter ausgestaltet oder als eine Kombination von Axial und Radialverdichter. Vorteilhafterweise wird die Anordnung mit einer Drehzahl von 3000 Umdrehungen pro Minute betrieben, inbesondere um den Motor 170 mit einer Netzfrequenz von 50 Hz zu betreiben. Die Anordnung kann zum Beispiel auch mit einer Drehzahl von 3600 Umdrehungen pro Minute betrieben werden, insbesondere wenn der Motor 170 mit einer Netzfrequenz von 60 Hz betrieben wird. Diese Anordnung ist insbesondere für eine grosse Anlage von insbesondere mehr als 15 MW geeignet. Figur 11b zeigt eine Anordnung von Getriebe 172, erstem Verdichter 110 und erstem Expander 140, welche an einer gemeinsamen Welle 114 angeordnet sind. Zudem ist der Motor 170 mit dem Getriebe 172 verbunden. Der erste Verdichter 110 ist als Axial- oder Inline-Radial-Verdichter ausgestaltet oder als eine Kombination von Axial und Radialverdichter. Vorteilhafterweise wird die Anordnung mit einer Drehzahl von 3000 Umdrehungen pro Minute betrieben. Diese Anordnung ist insbesondere für eine kleinere Anlage von insbesondere weniger als 20 MW geeignet. Figur 11c zeigt eine Anordnung von Motor 170, erstem Verdichter 110 und erstem Expander 140, wobei der erste Verdichter 110 geteilt ausgestaltet ist, und der Niederdruckteil 110a über eine erste Welle 114a mit dem Motor 170 und der Hochdruckteil 110b über eine zweite Welle 114b mit dem Expander 140 verbunden, frei laufend, und insbesondere als Compander ausgestaltet ist. Der Niederdruckverdichter 110a ist als axialer oder radialer Niederdruckverdichter 110a ausgestaltet. Vorteilhafterweise wird der Niederdruckverdichter 110a mit einer Drehzahl von 3000 Umdrehungen pro Minute betrieben, und der Compander rotiert freilaufend mit vorzugsweise einer Drehzahl von über 3000 Umdrehungen pro Minute. Diese Anordnung ist insbesondere für eine grosse Anlage von insbesondere mehr als 15 MW geeignet. Figur 11d zeigt eine Anordnung von Getriebe 172, erstem Verdichter 110 und erstem Expander 140, wobei der erste Verdichter 110 geteilt ausgestaltet ist, und der eine Teil über eine erste Welle 114a mit dem Getriebe 172 und der andere Teil über eine zweite Welle 114b mit dem Expander 140 verbunden, frei laufend ausgestaltet ist und insbesondere einen Compander ausbildet. Zudem ist der Motor 170 mit dem Getriebe 172 verbunden. Vorteilhafterweise wird der Niederdruckverdichter 110a mit einer Drehzahl von über 3000 Umdrehungen pro Minute betrieben, und der Compander rotiert freilaufend ebenfalls mit vorzugsweise einer Drehzahl von über 3000 Umdrehungen pro Minute. Diese Anordnung ist insbesondere für eine kleine Anlage von insbesondere weniger als 20 MW geeignet. Figur 11e zeigt eine Anordnung von Getriebe 172, erstem Verdichter 110 und erstem Expander 140, wobei der erste Verdichter 110 und der erste Expander 140 mit dem Getriebe 172 verbunden sind, um deren Drehzahl über das Getriebe 172 anzupassen. Zudem ist der Motor 170 mit dem Getriebe 172 verbunden. Der erste Verdichter 110 ist als Radialverdichter ausgestaltet. Das Getriebe 172 erlaubt es die Drehzahl von erstem Verdichter 110 und erstem Expander 140 gegenseitig anzupassen. Aufgrund der inhärenten Flexibilität der Anordnung ist sie für ein weites Leistungsspektrum von bis zu 40 MW geeignet. Figur 11f zeigt eine Anordnung von Getriebe 172, erstem Verdichter 110 und erstem Expander 140, wobei der erste Verdichter 110 einen Niederdruckverdichter 110a sowie einen Hochdruckverdichter 110b umfasst, wobei der Niederdruckverdichter 110a, der Hochdruckverdichter 110b und der erste Expander 140 mit dem Getriebe 172 verbunden sind, um deren Drehzahl über das Getriebe 172 anzupassen. Der Niederdruckverdichter 110a sowie der Hochdruckverdichter 110b sind als Radialverdichter ausgestaltet. Aufgrund der inhärenten Flexibilität der Anordnung ist sie für ein weites Leistungsspektrum von bis zu 40 MW geeignet.

Figur 11g zeigt eine Anordnung von Motor 170, erstem Verdichter 110 und erstem Expander 140, wobei der erste Verdichter 110 geteilt ausgestaltet ist, und der Hochdruckverdichter 110b über eine erste Welle 114a mit dem Motor 170 und der Niederdruckverdichter 110a über eine zweite Welle 114b mit dem Expander 140 verbunden, frei laufend, und insbesondere als Turbolader ausgestaltet ist. Der Hochdruckverdichter 110b ist als Kolbenverdichter ausgestaltet, welcher vorzugsweise ohne zwischengeschaltetes Getriebe vom Motor 170 angetrieben ist. Der Niederdruckverdichter 110a ist als axialer oder radialer Niederdruckverdichter 110a ausgestaltet. Der Expander 140 ist als axialer oder radialer Expander ausgestaltet und bildet zusammen mit dem Niederdruckverdichter 110a den Turbolader. Vorteilhafterweise wird der Hochdruckverdichter 110b mit einer Drehzahl von 3000 Umdrehungen oder von 1500 Umdrehungen pro Minute betrieben, und der Turbolader rotiert freilaufend mit vorzugsweise einer Drehzahl von über 3000 Umdrehungen pro Minute. Diese Anordnung ist insbesondere für eine kleine Anlage von insbesondere weniger als 2 MW geeignet. Figur 11h zeigt eine weitere Ausgestaltung einer Wärmepumpe, welche im Unterschied zu der in Figur 11g dargestellten Ausführungsform zudem ein Getriebe 172 umfasst, sodass der Hochdruckverdichter 110b, welcher als Kolbenkompressor ausgestaltet ist, vom Motor 170 über das Getriebe 172 angetrieben ist. Vorteilhafterweise wird der Motor 170 mit einer Netzfrequenz von 50 Hz, und inbesondere mit einer Drehzahl von 3000 Umdrehungen oder von 1500 Umdrehungen pro Minute betrieben, wogegen der Kolbenkompressor mit einer um das Übersetzungsverhältnis des Getriebes 172 erhöhten Drehzahl, beispielweise grösser 3000 Umdrehungen pro Minute.

Die Figur 11i zeigt Komponenten eines Entladekreislaufs 200 im Detail. Figur 11i zeigt eine Anordnung mit einem zweiten Expander 250, welcher ein Getriebe 172 antreibt, wobei das Getriebe 172 einen zweiten Verdichter 210 umfassend vier Teilverdichter 210a, 210b, 210c, 210d sowie einen Generator 290 antreibt. Die in den Figuren 11a bis 11h dargestellten Anordnungen könnten auch für einen Entladekreislauf 200 verwendet werden, indem der Motor 170 durch einen Generator 290, der erste Verdichter 110 durch den zweiten Verdichter 210 und der erste Expander 140 durch den zweiten Expander 250 ersetzt wird.

Bei den in den Figuren 1 bis 11i dargestellten Ausführungsbeispielen wird der Ladekreislauf 100 und der Entladekreislauf 200 vorteilhafterweise druckaufgeladen betrieben. Der erste Verdichter 110 und der zweite Verdichter 210 sind vorzugsweise als ein Radial- oder als Axialverdichter ausgestaltet. Besonders vorteilhaft ist die Verwendung eines Getriebeverdichters, an dessen Getriebe 172 wie in Figur 11e oder 11f dargestellt, auch der Expander 140 angeschlossen werden kann. Der erste und/oder der zweite Verdichter 110, 210 könnte jedoch auch als ein Kolbenverdichter, wie in den Figuren 11g und 11h dargestellt, als ein Schraubenverdichter ausgestaltet sein.
Der erste Verdichter 110 und der zweite Verdichter 210 sind vorzugsweise ohne eine Regeleinrichtung ausgerüstet. Der erste und zweite Verdichter 110, 210 könnte jedoch auch mit einer Durchfluss-Regeleinrichtung ausgerüstet werden. Vorzugsweise besteht beim ersten Verdichter oder zweiten Verdichter 110, 210 vom Typ Radial und Axial die Durchfluss-Regeleinrichtung aus einem oder mehreren Vorleiträdern. In einer möglichen Ausführungsform könnte bei einem ersten Verdichter 110 oder zweiten Verdichter 210 vom Typ Radial und Axial die Durchfluss-Regeleinrichtung aus einem oder mehreren verstellbaren Diffusoren bestehen. Optional könnte beim ersten oder zweiten Verdichter 110, 210 vom Typ Radial oder Axial die Durchflussregelung aus einer Kombination von Vorleitrad- und Diffusorregelung bestehen.

Vorzugsweise ist der erste Verdichter 110 ungekühlt. Optional kann der erste Verdichter 110 auch mit einer Kühleinrichtung ausgestattet sein.

Der Hochtemperaturregenerator 120 ist vorteilhafterweise ein druckfester, temperaturbeständiger, wärmeisolierter Behälter. Der Hochtemperaturregenerator 120 ist vorteilhafterweise mit einem porösen, temperaturfesten Wärmespeichermaterial 121 bestückt, wobei in den freien Räumen des Hochtemperaturregenerators 120 das Arbeitsgas A strömt. Vorteilhafterweise ist der Hochtemperaturregenerators 120 vertikal angeordnet und wird beim Laden vorzugsweise von oben nach unten durchströmt und beim Entladen von unten nach oben.

Der erste Expander 140 und der zweite Expander 250 sind vorzugsweise vom Typ Radial- oder Axialexpander. Optional kann der erste und zweite Expander 140, 250 vom Typ Kolbenexpander sein. Der erste und zweite Expander 140, 250 vom Typ Radial oder Axial sind vorzugsweise ungeregelt. Optional kann der erste und zweite Expander 140, 250 vom Typ Radial und Axial mit einer Volumenstromregelung ausgerüstet sein.

Das Fluid im Vorwärmekreislauf 150 ist vorzugsweise Wasser. Optional könnten auch andere Fluide wie beispielsweise eine Mischung aus Wasser und (Mono-) Ethylenglycol verwendet werden. Der Vorwärmekreislauf 150 wird vorzugsweise drucklos betrieben. Optional kann der Vorwärmekreislauf 150 druckbeaufschlagt betrieben werden. Für diesen Fall ist der Vorwärmekreislauf 150 druckfest ausgeführt.

Vorzugsweise ist der Antrieb 170 des Ladekreislaufs 100 als Elektromotor ausgestaltet. Optional ist der Elektromotor mit einem Frequenzumrichter ausgestattet. Optional ist der Antrieb 170 des Ladekreislaufs 100 eine Dampfturbine. Optional ist der Antrieb 170 des Ladekreislaufs 100 eine Gasturbine. Optional ist der Antrieb 170 des Ladekreislaufs ein Verbrennungsmotor. Vorzugsweise werden die drehenden Komponenten des Ladekreislaufs 100 bei konstanter Drehzahl betrieben. Optional werden die drehenden Komponenten des Ladekreislaufs 100 drehzahl-variabel betrieben.

Vorzugsweise ist der Verbraucher 290 des Entladekreislaufs 200 als Generator ausgestaltet. Optional ist der Generator mit einem Frequenzumrichter ausgestattet. Optional ist der Verbraucher 290 des Entladekreislaufs 200 ein Verdichter. Optional ist der Verbraucher 290 des Entladekreislaufs 200 eine Pumpe. Optional ist der Verbraucher 290 des Entladekreislaufs 200 eine Schiffsschraube. Vorzugsweise werden die drehenden Komponenten des Entladekreislaufs 200 bei konstanter Drehzahl betrieben. Optional werden die drehenden Komponenten des Entladekreislaufs 200 drehzahl-variabel betrieben.

In einem weiteren möglichen Ausführungsbeispiel könnte als Arbeitsgas auch Luft verwendet werden, wobei dann sicherzustellen ist, dass des Speichermaterial im Hochtemperaturregenerator 120 aus einem nicht brennbaren Material besteht.

Ein Getriebe 172 kann eine Mehrzahl von drehenden Wellen umfassen. Beispielsweise könnte das in Figur 11f von dem Motor 170 angetriebene Getriebe 172 auch mehr als vier Wellen umfassen, beispielweise auch fünf, sechs, sieben oder acht. Ein derartiges Getriebe 172 weist den Vorteil auf, dass zum Beispiel identische Verdichter parallel betrieben werden können. So könnten zum Beispiel in Figur 11f die beiden Verdichter 110a und 110b identisch ausgestaltet sein, und eine gemeinsame Zuführung bzw. eine gemeinsame Abführung für das Fluid aufweisen, sodass die beiden Verdichter 110a, 110b mit gleicher Drehzahl und parallel betrieben werden können. Das Getriebe 172 erlaubt es jedoch beispielsweise auch die beiden Verdichter 110a, 110b in Serie zu betreiben.

## Patentansprüche

1. Energiespeichervorrichtung (1) zur Speicherung von Energie, umfassend:
- einen Hochtemperaturregenerator (120) enthaltend ein festes, insbesondere poröses Speichermaterial sowie ein Arbeitsgas (A) als Wärmeträgermedium, um zwischen dem Speichermaterial und dem durchströmenden Arbeitsgas (A) Wärme auszutauschen,
- einen geschlossenen Ladekreislauf (100) für das Arbeitsgas (A), umfassend einen ersten Verdichter (110), einen ersten Expander (140), einen ersten Rekuperator (130) mit einem ersten und einem zweiten Wärmetauschkanal (130a, 130b), den Hochtemperaturregenerator (120) sowie einen Vorwärmer (151), wobei der erste Verdichter (110) mit dem ersten Expander (140) mittels einer Welle (114) gekoppelt ist, und wobei der Ladekreislauf (100) derart ausgebildet ist, dass ausgehend vom Hochtemperaturregenerator (120) zumindest der erste Wärmetauschkanal (130a) des Rekuperators (130), der erste Expander (140), der Vorwärmer (151), der zweite Wärmetauschkanal (130b) des Rekuperators (130), der erste Verdichter (110) und danach der Hochtemperaturgenerator (120) unter Ausbildung eines geschlossenen Kreislaufs Fluid leitend miteinander verbunden sind, und
- einen geschlossenen Entladekreislauf (200),
**dadurch gekennzeichnet, dass** ein Schaltmittel (400, 401) den Hochtemperaturregenerator (120) derart ansteuerbar entweder mit dem Ladekreislauf (100) oder dem Entladekreislauf (200) Fluid leitend verbindet, dass der Hochtemperaturregenerator (120) entweder ein Teil des Ladekreislaufs (100) oder ein Teil des Entladekreislaufs (200) bildet, und dass der Ladekreislauf (100), der Entladekreislauf (200) und der Hochtemperaturregenerator (120) dasselbe Arbeitsgas (A) aufweisen, sodass das Arbeitsgas (A) somit sowohl im Ladekreislauf (100) als auch im Entladekreislauf (200) in direkten Kontakt mit dem Speichermaterial kommt.

2. Energiespeichervorrichtung nach Anspruch 1, **dadurch gekennzeichnet, dass** der Entladekreislauf (200) einen zweiten Verdichter (210), einen zweiten Expander (250), einen zweiten Rekuperator (230) mit einem ersten und einem zweiten Wärmetauschkanal (230a, 230b), den Hochtemperaturregenerator (120) sowie einen ersten Kühler (270) umfasst, wobei der zweite Verdichter (210) mit dem zweiten Expander (250) über eine Welle (214) gekoppelt ist, und wobei der Entladekreislauf (200) derart ausgebildet ist, dass ausgehend vom Hochtemperaturregenerator (120) zumindest der zweite Expander (250), der erste Wärmetauschkanal (230a) des zweiten Rekuperators (230), der erste Kühler (270), der zweite Verdichter (210), der zweite Wärmetauschkanal (230b) des Rekuperators (230), und danach der Hochtemperaturregenerator (120) unter Ausbildung des geschlossenen Kreislaufs Fluid leitend miteinander verbunden sind.

3. Energiespeichervorrichtung nach Anspruch 2, **dadurch gekennzeichnet, dass** der Entladekreislauf (200) einen zweiten Kühler (221) umfasst, der im Entladekreislauf (200) bezüglich dem zweiten Verdichter (210) vorgeschaltet, zwischengeschaltet oder nachgeschaltet ist.

4. Energiespeichervorrichtung nach Anspruch 3, **dadurch gekennzeichnet, dass** ein Vorwärmkreislauf (150) einen Kaltwasserspeicher (222), einen Warmwasserspeicher (152), den zweiten Kühler (221) sowie den Vorwärmer (151) umfasst, wobei der Vorwärmekreislauf (150) derart ausgestaltet ist, dass ausgehend vom Kaltwasserspeicher (222) zumindest der zweite Kühler (221), der Warmwasserspeicher (152), der Vorwärmer (151) und danach der Kaltwasserspeicher (222) unter Ausbildung eines Kreislaufs Fluid leitend miteinander verbunden sind.

5. Energiespeichervorrichtung nach einem der vorhergehenden Ansprüche, **dadurch gekennzeichnet, dass** der Verdichter (110) zumindest zwei Teilverdichter, einen Niederdruckteilverdichter (110a) und einen Hochdruckteilverdichter (110b) umfasst, dass der Verdichter (110) zumindest zwei getrennte Wellen (W1,W2) umfasst, und dass der Expander (140) und der Hochdruckteilverdichter (110b) auf einer gemeinsamen Welle angeordnet sind.

6. Energiespeichervorrichtung nach einem der Ansprüche 2-5, **dadurch gekennzeichnet, dass** der erste und der zweite Rekuperator (130, 230) als ein gemeinsamer Rekuperator (130) ausgestaltet sind, und dass die Schaltmittel (400, 401) derart angeordnet sind, dass der gemeinsame Rekuperator (130) ansteuerbar entweder ein Teil des Ladekreislaufs (100) oder des Entladekreislaufs (200) ausbildet.

7. Energiespeichervorrichtung nach einem der Ansprüche 2 bis 6, **dadurch gekennzeichnet, dass** der erste Expander (140) und der erste Verdichter (110) über eine gemeinsame Welle (114) mit einem Motor (170) verbunden sind, und dass der zweite Expander (250) und der zweite Verdichter (210) über eine gemeinsame Welle (214) mit einem Generator (290) verbunden sind.

8. Energiespeichervorrichtung nach einem der vorhergehenden Ansprüche, **dadurch gekennzeichnet, dass** das Speichermaterial des Hochtemperaturregenerators (120) poröse Materialien, Sand, Kies, Gestein, Beton, Graphit oder eine Keramik wie Siliziumkarbid ist.

9. Energiespeichervorrichtung nach einem der vorhergehenden Ansprüche, **dadurch gekennzeichnet, dass** das Arbeitsgas (A) Argon oder Stickstoff ist.

10. Energiespeichervorrichtung nach einem der vorhergehenden Ansprüche, **dadurch gekennzeichnet, dass** eine Zusatzheizung (190) vorgesehen ist, die im Ladekreislauf (100) vor dem Hochtemperaturregenerator (120) geschaltet ist, sodass das Arbeitsgas (A) vor Eintritt in den Hochtemperaturregenerator (120) erwärmbar ist.

11. Verfahren zur Speicherung von Energie in einer Energiespeichervorrichtung (1) umfassend einen Hochtemperaturregenerator (120) enthaltend ein festes Speichermaterial, indem in einem geschlossenen Ladekreislauf (100) ein Arbeitsgas (A) als Wärmeträgermedium zirkuliert wird, wobei das Arbeitsgas (A) mit dem Speichermaterial Wärme austauscht, und wobei das Arbeitsgas (A) nach dem Hochtemperaturregenerator (120) in einem ersten Rekuperator (130) gekühlt wird, anschliessend in einem ersten Expander (140) entspannt wird, anschliessend in einem ersten Vorwärmer (151) vorgewärmt wird, anschliessend im ersten Rekuperator (130) erwärmt wird, anschliessend in einem Verdichter (110) verdichtet und erhitzt wird, und das derart erhitzte Arbeitsgas (A) dem Hochtemperaturregenerator (120) zugeführt wird, und wobei dem Hochtemperaturregenerator (120) über einen geschlossenen Entladekreislauf (200) Wärmeenergie entnommen wird, **dadurch gekennzeichnet,**
**dass** der Hochtemperaturregenerator (120) entweder ein Teil des Ladekreislaufs (100) oder ein Teil des Entladekreislaufs (200) bildet, indem der Hochtemperaturregenerator (120) Fluid leitend entweder in den Ladekreislauf (100) oder in den Entladekreislauf (200) geschaltet wird, wobei der Ladekreislauf (100), der Endladekreislauf (200) sowie der Hochtemperaturregenerator (120) von demselben Arbeitsgas (A) durchströmt wird, sodass das Speichermaterial sowohl im Ladekreislauf (100) als auch im Entladekreislauf (200) direkt vom Arbeitsgas (A) umströmt wird.

12. Verfahren nach Anspruch 11, **dadurch gekennzeichnet, dass** im Entladekreislauf (200) das Arbeitsgas (A) nach dem Austritt aus dem Hochtemperaturregenerator (120) in einem zweiten Expander (250) entspannt wird, anschliessend in einem zweiten Rekuperator (230) gekühlt wird, anschliessend in einem ersten Kühler (270) gekühlt wird, anschliessend in einem zweiten Verdichter (210) komprimiert und dabei erhitzt wird, anschliessend im Rekuperator (130) wieder erwärmt wird, und dann dem Hochtemperaturregenerator (120) wieder zugeführt wird.

13. Verfahren nach Anspruch 12, **dadurch gekennzeichnet, dass** der erste Verdichter (110) von ein einem Elektromotor (170) angetrieben wird, und dass ein Generator (290) vom zweiten Expander (250) angetrieben wird, um elektrische Energie zu- und abzuführen.

14. Verfahren nach einem der Ansprüche 11 bis 13, **dadurch gekennzeichnet, dass** ein Vorwärmekreislauf (150) zumindest einen Wasserspeicher (222, 152) umfasst, und dass zumindest der Vorwärmer (151) über den Vorwärmekreislauf (150) mit Wasser erwärmt wird.

15. Verwendung einer Energiespeichervorrichtung nach einem der Ansprüche 1 bis 10 zur Speicherung von elektrischer Energie und zur zeitlich versetzten Abgabe von elektrischer Energie.

## Claims

1. An energy storage device (1) for storing energy, comprising:
- a high-temperature regenerator (120) containing a solid, in particular porous, storage material, and a working gas (A) as a heat transfer medium, for the purpose of exchanging heat between the storage material and the working gas (A) flowing through,
- a closed charging circuit (100) for the working gas (A), comprising a first compressor (110), a first expander (140), a first recuperator (130) that has a first and a second heat exchange duct (130a, 130b), the high-temperature regenerator (120) and a preheater (151), wherein the first compressor (110) is coupled to the first expander (140) by means of a shaft (114), and wherein the charging circuit (100) is realized in such a manner that, starting from the high-temperature regenerator (120), at least the first heat exchange duct (130a) of the recuperator (130), the first expander (140), the preheater (151), the second heat exchange duct (130b) of the recuperator (130), the first compressor (110), and then the high-temperature generator (120), are connected to each other in a fluid-conducting manner, forming a closed circuit, and
- a closed discharging circuit (200)
**characterized in that** a switching means (400, 401) in a fluid-conducting manner connects the high-temperature regenerator (120) either to the charging circuit (100) or to the discharging circuit (200) in a controllable manner, such that the high-temperature regenerator (120) forms either a part of the charging circuit (100) or a part of the discharging circuit (200), and the charging circuit (100), the discharging circuit (200) and the high-temperature regenerator (120) have the same working gas (A), such that the working gas (A) comes into direct contact with the storage material, both in the charging circuit (100) and in the discharging circuit (200).

2. The energy storage device as claimed in claim 1, **characterized in that** the discharging circuit (200) comprises a second compressor (210), a second expander (250), a second recuperator (230) having a first and a second heat exchange duct (230a, 230b), the high-temperature regenerator (120) and a first cooler (270), wherein the second compressor (210) is coupled to the second expander (250) via the shaft (214), and wherein the discharging circuit (200) is realized in such a manner that, starting from the high-temperature regenerator (120), at least the second expander (250), the first heat exchange duct (230a) of the second recuperator (230), the first cooler (270), the second compressor (210), the second heat exchange duct (230b) of the recuperator (230), and then the high-temperature regenerator (120), are connected to each other in a fluid-conducting manner, forming the closed circuit.

3. The energy storage device as claimed in claim 2, **characterized in that** the discharging circuit (200) comprises a second cooler (221), which, in the discharging circuit (200), is connected upstream, intermediately or downstream in respect of the second compressor (210).

4. The energy storage device as claimed in claim 3, **characterized in that** a preheating circuit (150) comprises a cold-water storage (222), a hot-water storage (152), the second cooler (221) and the preheater (151), wherein the preheating circuit (150) is designed in such a manner that, starting from the cold-water storage (222), at least the second cooler (221), the hot-water storage (152), the preheater (151) and then the cold-water storage (222) are connected to each other in a fluid-conducting manner, forming a circuit.

5. The energy storage device as claimed in any one of the preceding claims, **characterized in that** the compressor (110) comprises at least two sub-compressors, a low-pressure sub-compressor (110a) and a high-pressure sub-compressor (110b), the compressor (110) comprises at least two separate shafts (W1, W2), and the expander (140) and the high-pressure sub-compressor (110b) are disposed on a common shaft.

6. The energy storage device as claimed in any one of claims 2 to 5, **characterized in that** the first and the second recuperator (130, 230) are designed as a common recuperator (130), and the switching means (400, 401) are disposed in such a manner that the common recuperator (130) realizes, in controllable manner, either a part of the charging circuit (100) or of the discharging circuit (200).

7. The energy storage device as claimed in any one of claims 2 to 6, **characterized in that** that the first expander (140) and the first compressor (110) are connected to a motor (170) via a common shaft (114), and the second expander (250) and the second compressor (210) are connected to a generator (290) via a common shaft (214).

8. The energy storage device as claimed in any one of the preceding claims, **characterized in that** that the storage material of the high-temperature regenerator (120) is porous materials, sand, gravel, stones, concrete, graphite, or a ceramic such as silicon carbide.

9. The energy storage device as claimed in any one of the preceding claims, **characterized in that** that the working gas (A) is argon or nitrogen.

10. The energy storage device as claimed in any one of the preceding claims, **characterized in that** an ancillary heating system (190) is provided, which is connected before the high-temperature regenerator (120) in the charging circuit (100), such that the working gas (A) can be heated before entering the high-temperature regenerator (120).

11. A method for storing energy in an energy storage device (1) comprising a high-temperature regenerator (120) that contains a solid storage material, in that a working gas (A) is circulated, as a heat transfer medium, in a closed charging circuit (100), wherein the working gas (A) exchanges heat with the storage material, and wherein the working gas (A) after the high-temperature regenerator (120) is cooled in a first recuperator (130), then expanded in a first expander (140), then preheated in a first preheater (151), then heated in the first recuperator (130), then compressed in a compressor (110) and heated, and the thus heated working gas (A) is supplied to the high-temperature regenerator (120), and wherein thermal energy is removed from the high-temperature regenerator (120) via a closed discharging circuit (200), **characterized in that** the high-temperature regenerator (120) forms either a part of the charging circuit (100) or a part of the discharging circuit (200), **in that** the high-temperature regenerator (120) is switched in a fluid-conducting manner either into the charging circuit (100) or into the discharging circuit (200), wherein the same working gas (A) flows through the charging circuit (100), the discharging circuit (200) and the high-temperature regenerator (120), such that the working gas (A) flows around the storage material, both in the charging circuit (100) and in the discharging circuit (200).

12. The method as claimed in claim 11, **characterized in that**, in the discharging circuit (200), the working gas (A), after emerging from the high-temperature regenerator (120), is expanded in a second expander (250), then cooled in a second recuperator (230), then cooled in a first cooler (270), then compressed in a second compressor (210) and is thereby heated, then heated again the recuperator (130), and then supplied back to the high-temperature regenerator (120).

13. The method as claimed in claim 12, **characterized in that** that the first compressor (110) is driven by an electric motor (170), and a generator (290) is driven by the second expander (250), in order to supply and extract electrical energy.

14. The method as claimed in any one of claims 11 to 13, **characterized in that** that a preheating circuit (150) comprises at least one water storage (222, 152), and at least the preheater (151) is heated with water via the preheating circuit (150).

15. A use of an energy storage device as claimed in any one of claims 1 to 10 for storing electrical energy and delivering electrically energy in a deferred manner.

## Revendications

1. Dispositif de stockage d'énergie (1) pour stocker de l'énergie, comprenant :
- un régénérateur à haute température (120) contenant un matériau accumulateur solide, en particulier poreux, ainsi qu'un gaz de travail (A) en tant que milieu caloporteur, pour échanger de la chaleur entre le matériau accumulateur et le gaz de travail (A) en circulation,
- un circuit de charge fermé (100) pour le gaz de travail (A), comprenant un premier compresseur (110), un premier expanseur (140), un premier récupérateur (130) avec un premier et un deuxième canal d'échange thermique (130a, 130b), le régénérateur à haute température (120) ainsi qu'un préchauffeur (151),
le premier compresseur (110) étant accouplé au premier expanseur (140) au moyen d'un arbre (114), et le circuit de charge (100) étant réalisé de telle sorte que, partant du régénérateur à haute température (120), au moins le premier canal d'échange thermique (130a) du récupérateur (130), le premier expanseur (140), le préchauffeur (151), le deuxième canal d'échange thermique (130b) du récupérateur (130), le premier compresseur (110) puis le générateur à haute température (120) soient connectés fluidiquement les uns aux autres en réalisant un circuit fermé, et
- un circuit de décharge fermé (200), **caractérisé en ce qu'**un moyen de commutation (400, 401) relie fluidiquement le régénérateur à haute température (120) de manière commandable au circuit de charge (100) ou au circuit de décharge (200) de telle sorte que le régénérateur à haute température (120) forme soit une partie du circuit de charge (100) soit une partie du circuit de décharge (200), et que le circuit de charge (100), le circuit de décharge (200) et le régénérateur à haute température (120) présentent le même gaz de travail (A) de telle sorte que le gaz de travail (A) vienne en contact direct avec le matériau accumulateur à la fois dans le circuit de charge (100) et dans le circuit de décharge (200).

2. Dispositif de stockage d'énergie selon la revendication 1, **caractérisé en ce que** le circuit de décharge (200) comprend un deuxième compresseur (210), un deuxième expanseur (250), un deuxième récupérateur (230) avec un premier et un deuxième canal d'échange thermique (230a, 230b), le régénérateur à haute température (120) ainsi qu'un premier radiateur (270), le deuxième compresseur (210) étant accouplé au deuxième expanseur (250) par le biais d'un arbre (214), et le circuit de décharge (200) étant réalisé de telle sorte que, partant du régénérateur à haute température (120), au moins le deuxième expanseur (250), le premier canal d'échange thermique (230a) du deuxième récupérateur (230), le premier radiateur (270), le deuxième compresseur (210), le deuxième canal d'échange thermique (230b) du récupérateur (230), puis le régénérateur à haute température (120) soient connectés fluidiquement les uns aux autres en réalisant le circuit fermé.

3. Dispositif de stockage d'énergie selon la revendication 2, **caractérisé en ce que** le circuit de décharge (200) comprend un deuxième radiateur (221) qui est monté dans le circuit de décharge (200) par rapport au deuxième compresseur (210), en amont, en position interposée, ou en aval.

4. Dispositif de stockage d'énergie selon la revendication 3, **caractérisé en ce qu'**un circuit de préchauffage (150) comprend un accumulateur d'eau froide (222), un accumulateur d'eau chaude (152), le deuxième radiateur (221) ainsi que le préchauffeur (151), le circuit de préchauffage (150) étant réalisé de telle sorte que partant de l'accumulateur d'eau froide (222), au moins le deuxième radiateur (221), l'accumulateur d'eau chaude (152), le préchauffeur (151) puis l'accumulateur d'eau froide (222) soient connectés fluidiquement les uns aux autres en réalisant un circuit.

5. Dispositif de stockage d'énergie selon l'une quelconque des revendications précédentes, **caractérisé en ce que** le compresseur (110) comprend au moins deux compresseurs partiels, un compresseur partiel basse pression (110a) et un compresseur partiel haute pression (110b), **en ce que** le compresseur (110) comprend au moins deux arbres séparés (W1, W2) et **en ce que** l'expanseur (140) et le compresseur partiel haute pression (110b) sont disposés sur un arbre commun.

6. Dispositif de stockage d'énergie selon l'une quelconque des revendications 2 à 5, **caractérisé en ce que** le premier et le deuxième récupérateur (130, 230) sont réalisés sous la forme d'un récupérateur commun (130), et **en ce que** les moyens de commutation (400, 401) sont disposés de telle sorte que le récupérateur commun (130) constitue de manière commandable soit une partie du circuit de charge (100) soit une partie du circuit de décharge (200).

7. Dispositif de stockage d'énergie selon l'une quelconque des revendications 2 à 6, **caractérisé en ce que** le premier expanseur (140) et le premier compresseur (110) sont connectés par le biais d'un arbre commun (114) à un moteur (170) et **en ce que** le deuxième expanseur (250) et le deuxième compresseur (210) sont connectés par le biais d'un arbre commun (214) à un générateur (290).

8. Dispositif de stockage d'énergie selon l'une quelconque des revendications précédentes, **caractérisé en ce que** le matériau accumulateur du régénérateur à haute température (120) est constitué par des matériaux poreux, du sable, de la silice, de la roche, du béton, du graphite ou une céramique telle que du carbure de silicium.

9. Dispositif de stockage d'énergie selon l'une quelconque des revendications précédentes, **caractérisé en ce que** le gaz de travail (A) est de l'argon ou de l'azote.

10. Dispositif de stockage d'énergie selon l'une quelconque des revendications précédentes, **caractérisé en ce qu'**un chauffage supplémentaire (190) est prévu, lequel est branché dans le circuit de charge (100) avant le régénérateur à haute température (120), de telle sorte que le gaz de travail (A) puisse être chauffé avant son entrée dans le régénérateur à haute température (120).

11. Procédé de stockage d'énergie dans un dispositif de stockage d'énergie (1) comprenant un régénérateur à haute température (120) contenant un matériau accumulateur solide, en faisant circuler dans un circuit de charge fermé (100) un gaz de travail (A) en tant que milieu caloporteur, le gaz de travail (A) échangeant de la chaleur avec le matériau accumulateur, et le gaz de travail (A) étant refroidi après le régénérateur à haute température (120) dans un premier récupérateur (130), puis étant détendu dans un premier expanseur (140), puis étant préchauffé dans un premier préchauffeur (151), puis étant réchauffé dans le premier récupérateur (130), puis étant comprimé et chauffé dans un compresseur (110), et le gaz de travail ainsi chauffé (A) étant acheminé au régénérateur à haute température (120), et de l'énergie thermique étant prélevée du régénérateur à haute température (120) par le biais d'un circuit de décharge fermé (200), **caractérisé en ce que** le régénérateur à haute température (120) forme soit une partie du circuit de charge (100) soit une partie du circuit de décharge (200), par le fait que le régénérateur à haute température (120) est branché fluidiquement soit dans le circuit de charge (100) soit dans le circuit de décharge (200), le circuit de charge (100), le circuit de décharge (200) ainsi que le régénérateur à haute température (120) étant parcourus par le même gaz de travail (A) de telle sorte que le matériau accumulateur soit enveloppé directement par le gaz de travail (A) à la fois dans le circuit de charge (100) et dans le circuit de décharge (200).

12. Procédé selon la revendication 11, **caractérisé en ce que** le gaz de travail (A) dans le circuit de décharge (200), après sa sortie hors du régénérateur à haute température (120), est détendu dans un deuxième expanseur (250), puis est refroidi dans un deuxième récupérateur (230), puis est refroidi dans un premier radiateur (270), puis est comprimé dans un deuxième compresseur (210) et ainsi chauffé, puis est à nouveau chauffé dans le récupérateur (130) et est ensuite à nouveau acheminé au régénérateur à haute température (120).

13. Procédé selon la revendication 12, **caractérisé en ce que** le premier compresseur (110) est entraîné par un moteur électrique (170) et **en ce qu'**un générateur (290) est entraîné par le deuxième expanseur (250) afin d'acheminer et d'évacuer l'énergie électrique.

14. Procédé selon l'une quelconque des revendications 11 à 13, **caractérisé en ce qu'**un circuit de préchauffage (150) comprend au moins un accumulateur d'eau (222, 152), et **en ce qu'**au moins le préchauffeur (151) est chauffé avec de l'eau par le biais du circuit de préchauffage (150).

15. Utilisation d'un dispositif de stockage d'énergie selon l'une quelconque des revendications 1 à 10 pour stocker de l'énergie électrique et pour restituer ultérieurement de l'énergie électrique.
